# EUROPÄISCHE PATENTSCHRIFT

(11) **EP 1 520 447 B1**
(45) Veröffentlichungstag und Bekanntmachung des Hinweises auf die Patenterteilung: **25.03.2009**
(21) Anmeldenummer: 03720076.3
(22) Anmeldetag: 20.05.2003
(51) Int. Cl.: H04S 1/00

(54) **VERFAHREN UND VORRICHTUNG ZUR ERZEUGUNG VON DATEN ÜBER DIE GEGENSEITIGE LAGE VON MINDESTENS DREI SCHALLWANDLERN**
METHOD AND DEVICE FOR GENERATING DATA ABOUT THE MUTUAL POSITION OF AT LEAST THREE ACOUSTIC TRANSDUCERS
PROCEDE ET DISPOSITIF DE PRODUCTION DE DONNEES CONCERNANT LA POSITION RELATIVE D'AU MOINS TROIS TRANSDUCTEURS ACOUSTIQUES

(30) Priorität: 27.05.2002 CH 882022002
(43) Veröffentlichungstag der Anmeldung: 06.04.2005
(73) Patentinhaber: Sonicemotion Ag, 8157 Dielsdorf (CH)
(72) Erfinder: PELLEGRINI, Renato, CH-8155 Niederhasli (CH); ROSENTHAL, Matthias, CH-8157 Dielsdorf (CH)
(74) Vertreter: Felber, Josef
(86) Internationale Anmeldenummer: PCT/CH2003/000323
(87) Internationale Veröffentlichungsnummer: WO 2003/101150

(56) Entgegenhaltungen:
- DE-A- 2 618 381
- US-A1- 2001 055 397
- PATENT ABSTRACTS OF JAPAN vol. 018, no. 333 (P-1759), 23. Juni 1994 (1994-06-23) -& JP 06 082242 A (VICTOR CO OF JAPAN LTD), 22. März 1994 (1994-03-22) in der Anmeldung erwähnt
- PATENT ABSTRACTS OF JAPAN vol. 014, no. 051 (E-0881), 30. Januar 1990 (1990-01-30) -& JP 01 276900 A (HITACHI LTD), 7. November 1989 (1989-11-07) in der Anmeldung erwähnt

## Beschreibung

Die Erfindung betrifft ein Verfahren und eine Vorrichtung zur Erzeugung von Daten über die gegenseitige Lage von mindestens drei Schallwandlern.

In den letzten Jahren wurden verschiedene Erfindungen vorgestellt, die zur Erfassung und Errechnung der Orientierung und der Position eines menschlichen Kopfes dienen, welcher einen Kopfhörer trägt. Eine erste Klasse von Erfindungen schlägt einen Sender vor, welcher an besagtem Kopfhörer angebracht ist. Dieser wird ausschliesslich zum Aussenden eines Signals verwendet, aus dem man die Orientierung und die Position des Kopfes errechnen kann. Das ausgesendete Signal ist entweder ein Infrarot-, ein Ultraschall- oder ein magnetisches Signal. Ein entsprechender Empfänger gibt das empfangene Signal an eine Recheneinheit weiter, wo die Orientierung und/oder die Position des menschlichen Kopfes berechnet wird. Eine solche Vorrichtung ist unter WO 92/07346 veröffentlicht.

Eine zweite Klasse von Erfindungen verwendet einen Gyrator oder ein Winkelgeschwindigkeits-Messgerät, welches am Kopfhörer angebracht ist. In diesem Fall kann die Orientierung (Rotation) des Kopfes direkt aus dem Winkelgeschwindigkeits-Messgerät bestimmt werden. Solche Vorrichtungen werden auch in digitalen Photoapparaten eingesetzt, um ungewolltes Zittern der Hand zu kompensieren. Jedoch weisen solche Vorrichtungen einen signifikanten Drift auf. Deshalb wird diese Methode bevorzugterweise bei relativen Messungen eingesetzt. Eine solche Vorrichtung ist in der EP-1 176 848 A2 veröffentlicht.

Eine dritte Klasse von Erfindungen betrifft eine Kombination der beiden vorgenannten Methoden. Für die Messung der Kopfbewegungen wird ein Winkelgeschwindigkeits Messgerät eingesetzt. Zusätzliche Ultraschall- oder Infrarotsender und Empfänger werden zur Kalibrierung des Drifts vom Winkelgeschwindigkeits Messgerät verwendet.

Verschiedene weitere Methoden existieren für die Messung und Berechnung der Position eines Zuhörers innerhalb eines Raumes, in welchem Lautsprecher installiert sind. Die gebräuchlichste Methode besteht darin, ein hörbares Signal hintereinander über jeden einzelnen Lautsprecher abzugeben und anschliessend die Signalerverzögerung mittels eines oder mehrerer Mikrophone zu messen. Daraus und aus der bekannten Position der Lautsprecher lässt sich die Position des Zuhörers berechnen. Bis jetzt sind alle Verfahren und Vorrichtungen dieser Art darauf ausgelegt, die Position eines Zuhörers einmal vor der eigentlichen Musikwiedergabe zu messen. Nachher bleibt der "Sweet Spot", d.h. der Ort der besten Wiedergabe, unverändert. Um den "Sweet Spot" zu ändern muss die Musik- oder Tonwiedergabe angehalten und eine neue Messung durchgeführt werden.

Aus der JP 06 082242 ist eine Vorrichtung bekannt, mit der die Position und Orientierung eines Kopfhörers im dreidimensionalen Raum mit Hilfe von Ultraschallsignalen bestimmt werden kann. Dazu sind auf dem Kopfhörer neben den Schallwandlern für das Tonsignal drei zusätzliche Schallwandler befestigt, die nur Ultraschallsignale für die Bestimmung der Position und Orientireung abgeben. Drei weitere, im Raum verteilte Schallwandler sind zum Empfangen dieser Ultraschallsignale vorgesehen. Dabei wird ein elektrisches oder optisches Referenzsignal vom Kopfhörer an die Empfänger der Ultraschallsignale abgegeben und die Zeitverzögerungen der Ultraschallsignale werden zu jedem Empfänger ermittelt. Dazu sind diese Referenzsignale in verschiedene Frequenzbänder aufgeteilt. Ein Nachteil dieser Ausführung besteht darin, dass zusätzlich zu den Schallwandlern für das Tonsignal noch eigene Schallwandler für die Positions- und Orientierungsbestimmung vorgesehen werden müssen. Dazu muss noch ein elektrisches oder optisches Referenzsignal erzeugt werden. Durch diese Anordnung und die notwendige Aufteilung der Ultraschallsignale in mehrere Frequenzbänder ergibt sich eine sehr aufwendige Signalauswertung um die Position und Orientierung des Kopfhörers zu bestimmen.

Aus der JP 01 276900 ist eine Vorrichtung bekannt, bei der Lautsprecher in einem Raum verteilt angeordnet sind und die Position eines Hörers bestimmt werden soll. Dazu senden die Lautsprecher Ultraschallsignale aus, die von einem Empfänger an der Stelle des Höreres empfangen werden. Aus den verschiedenen Laufzeiten dieser Ultraschallsignale von den einzelnen Lautsprechern zum Empfänger kann die Position der Empfängers oder Hörers bestimmt werden. Da hier keine eigenen Ultraschallwandler vorgesehen sind, muss die Bestimmung der Position vor der eigentlichen Tonwiedergabe geschehen. Zudem sind auch die Lautsprecher ortsfest angeordnet, so dass diese Vorrichtung nur für eine einmalige, vor der Tonwiedergabe vorgesehene Positionsbestimmung geeignet ist. Die Position des Hörers kann nicht laufend nachgemessen werden. Für beide genannten Vorrichtungen gilt zudem, dass sie die Korrelation eintreffender Ultraschallsignale nutzen um die Positon zu bestimmen. Das bedeutet, dass sie grundsätzlich auf diejenigen Signale ansprechen, die die grösste Signalamplitude haben, was aber oft an Gegenständen reflektierte Signale sind. Deshalb ist die Positionsbestimmung mit diesen Vorrichtungen durch äussere Bedingungen stark und ungünstig beeinflußbar.

Die Erfindung, wie sie in den Patentansprüchen gekennzeichnet ist, löst deshalb die Aufgabe, ein Verfahren und eine Vorrichtung zu schaffen, die die kontinuierliche Messung und Berechnung der gegenseitigen Lage von mindestens drei Schallwandlern, insbesondere die Rotation und die Position eines menschlichen Kopfes mit Kopfhörern innerhalb eines Raumes ohne zusätzliches Sendeelement am Kopf, Kopfhörer oder Körper des Zuhörers, während der Tonwiedergabe gestatten.

Bei der erfindungsgemäßen Vorrichtung, bei der ein erstes elektrisches Signal für einen ersten Schallwandler erzeugt wird, der dieses in ein erstes Tonsignal wandelt und ein zweites elektrisches Signal für einen zweiten Schallwandler erzeugt wird, der dieses in ein zweites Tonsignal wandelt, wird die Aufgabe dadurch gelöst, dass ein erstes Ultraschallsignal dem ersten elektrischen Signal zugefügt wird und ein zweites Ultraschallsignal dem zweiten elektrischen Signal zugefügt wird bevor die Signale im Schallwandler eintreffen, dass die ersten und zweiten Signale mit den zugefügten Ultraschallsignalen vom ersten und zweiten Schallwandler abgegeben werden, dass mindestens ein dritter Schallwandler die ersten und zweiten Signale mit ihren Ultraschallsignalen erfasst und in ein elektrisches Signal zurückwandelt, dass die erfassten Ultraschallsignale vom ersten und zweiten Signal herausgefiltert und getrennt werden, dass damit und aus dem ersten und dem zweiten erzeugten Ultraschallsignal je ein erstes und ein zweites Verzögerungssignal gebildet wird und daraus ein Positionssignal aus den Verzögerungssignalen abgeleitet wird, das die Lage mindestens des einen Schallwandlers gegenüber den anderen Schallwandlern angibt.

Zusätzlich kann bei einer Gruppe von mindestens zwei Schallwandlern wobei ein erster und ein zweiter Schallwandler in einer fixen relativen Distanz zueinander stehen gemäss dem beschriebenen Verfahren die Orientierung oder Winkellage dieser zwei Schallwandler mit fixer relativer Distanz zu mindestens einem dritten Schallwandler berechnet werden.

Weiter kann eine erste Gruppe von mindestens zwei Schallwandlern bzw. einem ersten und einem zweiten Schallwandler für die Tonwiedergabe in einer fixen relativen Distanz zueinander stehen und eine zweite Gruppe von mindestens zwei weiteren bzw. dritten und vierten Schallwandlern für die Tonaufnahme in einer fixen relativen Distanz zueinander stehen. Schliesslich kann gemäss dem erfindungsgemässen Verfahren die Position und die Orientierung der ersten oder zweiten Gruppe zur anderen ersten oder zweiten Gruppe in einer planaren Ebene berechnet werden.

Schliesslich kann eine erste Gruppe von mindestens drei bzw. ersten, zweiten und dritten Schallwandlern für die Tonwiedergabe oder Tonaufnahme in einer fixen relativen Distanz zueinander stehen und eine zweite Gruppe von mindestens zwei weiteren bzw. vierten und fünften Schallwandlern für die Tonwiedergabe oder Tonaufnahme in einer fixen relativen Distanz zueinander stehen. Die Berechnung eines Positionssignaies für die Position und die Orientierung der ersten oder zweiten Gruppe zur anderen ersten oder zweiten Gruppe erfolgt im dreidimensionalen Raum.

Eine Vorrichtung zur Durchführung des beschriebenen Verfahrens umfasst neben mindestens einem ersten Schallwandler, einen zweiten Schallwandler und einen dritten Schallwandler. Erfindungsgemäss ist ein digital arbeitendes System am ersten, zweiten und dritten Schallwandler angeschlossen und hat einen Ausgangspfad zur Ausgabe von Tonsignalen an mindestens einen der erwähnten ersten, zweiten und dritten Schallwandler und einen Eingangspfad, zum Empfangen von Signalen von mindestens einem der besagten ersten, zweiten und dritten Schallwandler. Schliesslich enthält besagtes digital arbeitendes System eine Tonquelle und einen Ultraschall- Signalgenerator, die beide über Addierer am genannten Ausgangspfad zur Ausgabe von Tonsignalen angeschlossen sind. Ein Informationsgenerator für eine Positionsangabe ist am Eingangspfad angeschlossen, an welchem auch ein Filter für die Rückgewinnung von Ultraschallsignalen angeschlossen ist. Der erste und der zweite Schallwandler können der linke und rechte Schallwandler eines Kopfhörers sein während der dritte Schallwandler beispielsweise ein stationäres Mikrophon ist. In einer anderen Anwendung können besagte erster und zweiter Schallwandler je ein stationärer Lautsprecher sein während der dritte Schallwandler ein portables, im Raum bewegbares Mikrophon ist.

Erfindungsgemäss werden im Beispiel eines Kopfhörers die eingebauten Schallwandler eines handelsüblichen Kopfhörers verwendet anstatt weiterer Schallwandler oder Sender. Genauer gesagt, die Schallwandler des Kopfhörers werden sowohl zur Tonwiedergabe als auch zur Aussendung von Ultraschallsignalen verwendet. Dasselbe gilt im Beispiel von Lautsprechern: Die Schallwandler der Lautsprecher werden sowohl zur Tonwiedergabe als auch zur Aussendung von Ultraschallsignalen verwendet. Deshalb können beliebige Kopfhörer oder Lautsprecher verwendet werden und zusätzliche Kabel entfallen. Ausserdem können die Messungen der Position und Orientierung eines menschlichen Kopfes während der Tonwiedergabe durchgeführt werden ohne die Tonwiedergabe zu unterbrechen.

Das vorliegende Verfahren und die vorliegende Vorrichtung kommen in hauptsächlich zwei verschiedenen Anwendungsbereichen zum Einsatz: Kopfverfolgung und Hörerverfolgung, beide während der Tonwiedergabe und beide ohne zusätzliches Sendeelement.

Der erste Anwendungsbereich betrifft alle Anwendungen wo Kopfverfolgung in Verbindung mit Kopfhörern nötig oder nützlich ist. Kopfverfolgung bedeutet die kontinuierliche Messung und Auswertung der Bewegungen - der Rotation und Positionsänderung - eines menschlichen Kopfes mit Kopfhörer. Genauer gesagt, die Erfindung betrifft Multimedia- und Spieleanwendungen, wo ein Personal Computer, eine Spielkonsole oder irgend ein ähnliches Gerät die dreidimensionale Positions- und Rotationsangabe eines menschlichen Kopfes, welcher Kopfhörer trägt, verwenden kann.

Ausserdem kann die Erfindung in Anwendungen mit Kopfhörern für die Telephonie oder den Funkverkehr eingesetzt werden, wie zum Beispiel bei Konferenzschaltungen oder in Flugzeugcockpits, wo Audioquellen gemäss der Position und der Rotation des menschlichen Kopfes in einem virtuellen akustischen Umfeld "platziert" werden können.

In einem leicht abgeänderten Aufbau kann dieselbe Erfindung verwendet werden zur Verfolgung eines Hörers in einem Raum mit vielen installierten Lautsprechern. Solch ein Installation kann eine DVD Anlage mit fünf Lautsprechern und einem Subwoofer sein oder aber irgend eine andere Anordnung mit einer beliebigen Anzahl Lautsprecher an beliebiger Stelle im Raum montiert. Durch die Verfolgung des Hörers im Raum ist es möglich den Sweet-Spot jeweils der akuellen Position des Hörers anzupassen. Der Sweet-Spot ist derjenige Ort im Raum wo die Tonwiedergabe aller Lautsprecher ein ausgewogenes Signal ergibt und das beste Hörerlebnis erzielt wird. Im Unterschied zu anderen Erfindungen ist es mit diesem Verfahren und dieser Vorrichtung möglich, dynamisch und ohne zusätzliches Sendeelement die Position des Hörers im Raum kontinuierlich und während der Tonwiedergabe zu messen und auszuwerten.

Fig. 1 zeigt eine schematische Anordnung für eine erste Anwendung der vorliegenden Erfindung,
Fig. 2 zeigt eine Filtercharakteristik wie sie in besagter ersten Anwendung eingesetzt werden kann,
Fig. 3 und 4 zeigen schematische Darstellungen der Positionen von verschiedenen Elementen der besagten ersten Anwendung,
Fig. 5 zeigt eine schematische Anordnung der Elemente für eine zweite Anwendung der vorliegenden Erfindung und
Fig. 6 zeigt eine schematische Darstellungen der Positionen von verschiedenen Elementen der besagten zweiten Anwendung.

Wie aus Fig. 1 ersichtlich ist ein Kopfhörer 7 mit je einem Schallwandler 7a und 7b für das rechte und linke Ohr an einem digital arbeitenden System 13 angeschlossen, welches Tonsignale verarbeiten und über eine Verbindung 5 ausgeben kann, welche als Kabel oder drahtlose Verbindung ausgebildet sein kann. Ein solches digital arbeitendes System 13 kann zum Beispiel ein Personal Computer, eine Spielkonsole, eine Set-Top Box oder ein ähnliches Gerät in dieser Art sein, welches Tonsignale für einen Hörer 6 generiert. Dafür enthält dieses digitale System 13 eine Quelle 1 zur Erzeugung von unmodifizierten Tonsignalen, einen Ultraschallgenerator 2 welcher nicht hörbare Signale über der Hörschwelle produziert, typischerweise oberhalb 20 kHz, und einen digital-zu-analog "Wandler 4 (DAC 4). Alle drei Elemente 1, 2, 4 sind über Leitungen 15 und Addierer 3a und 3b miteinander verbunden. Die Quelle 1 für das unmodifizierte Tonsignal kann zum Beispiel ein CD-Spieler, eine Musikdatei oder irgend eine andere Tonquelle innerhalb oder ausserhalb des Systems 13 sein. Diese Quelle 1 erzeugt dasjenige Tonsignal, das der Hörer 6 hören möchte. Zusätzlich sind ein oder mehrere Schallwandler 8, wie zum Beispiel Mikrophone oder Ultraschallempfänger, vor dem Hörer 6 angebracht und sind über eine Verbindung 9 an das digitale System 13 angeschlossen. Diese Verbindung 9 kann wiederum ein Kabel oder eine drahtlose Verbindung sein. Ein analog-zu-digital Wandler 10 (ADC 10) ist über Verbindungen 16 und 17 an ein Filter 11 und an einen Informationsgenerator 12 für eine Positionsangabe angeschlossen. Die Quelle 1 mit den Verbindungen 15, der Wandler 4 und die Verbindungen 5 bilden einen Ausgangspfad 19. Die Verbindung 9, der Wandler 10, der Filter 11 mit den Verbindungen 16 und 17 sowie der Informationsgenerator 12 für die Positionsangabe sind Elemente welche einen Eingangspfad 20 bilden.

Während des Betriebes produziert das digitale System 13 ein Audiosignal, welches von der Quelle 1 ausgesendet, durch die Leitungen 15 geleitet und nach der Wandlung im Wandler 4 durch die Verbindungen 5 an den ersten und zweiten Schallwandler 7a und 7b geführt wird, die am Kopfhörer 7 und somit auf den Kopf 6 aufgesetzt sind. Der Ultraschallgenerator 2 generiert zwei separate Ultraschallsignale, je eines für jeden Schallwandler 7a und 7b des Kopfhörers, je über 20 kHz, welche in benachbarten Frequenzbändern liegen können.

Eine andere Möglichkeit besteht darin, dass die beiden Ultraschallsignale temporäre Sequenzen im gleichen Frequenzband über 20 kHz sind, je eine temporäre Sequenz für den rechten Schallwandler 7a des Kopfhörers 7 und eine für den linken Schallwandler 7b. Die Sequenzen werden abwechslungsweise während einer kurzen Zeit ausgesendet.

In beiden Fällen, werden die Ultraschallsignale zum besagten Audiosignal mit Hilfe der Addierer 3a und 3b in den Leitungen 15 dazuaddiert. Die Ultraschallsignale werden ebenfalls im Wandler 4 gewandelt und zusammen mit dem Audiosignal den Schallwandlern 7a und 7b zugeführt. Der Wandler 4 kann übrigens ein normaler Audiowandler mit einer Abtastrate von 48 kHz sein. Da in letzter Zeit auch Wandler mit einer Abtastfrequenz von 96 kHz erhältlich sind, kann damit ein deutlich höheres Ultraschallsignal von über 24 kHz verwendet werden. Dieses kann dann mit dem entsprechenden ADC 10, welcher ebenfalls bei einer Abtastrate von 96 kHz arbeitet, wieder zurückgewandelt werden.

Die besagten Ultraschallsignale werden ebenfalls dauernd von den Schallwandlern 7a und 7b ausgesendet. Die Person, welche die Kopfhörer 7 trägt, kann die Ultraschallsignale nicht hören, obwohl die Schallwandler diese aussenden. Ein dritter Schallwandler 8, der vor dem Hörer 6 beispielsweise ortsfest aufgestellt ist, zum Beispiel ein Mikrophon oder ein Ultraschallempfänger, empfängt die Ultraschallsignale.

Abhängig von der Charakteristik des Kopfhörers 7 kann das ausgesendete Ultraschallsignal schwach sein, weil die Dämpfung in der Luft als auch die Absorption an Materialien bei Signalen über 20 kHz ziemlich stark ist. Generell können diese Signale zwar irgend eine Form aufweisen. Um jedoch eine gute Signalqualität zu erreichen und das Ultraschallsignal auch noch in einer Distanz von mehreren Metern empfangen zu können, ist ein bandlimittiertes pseudo weisses Rauschen hierfür am besten geeignet. Geeignete Signale sind maximumlength Sequenzen mit einer Autokorrelationsfunktion mit genau definiertem, einzigen Maximum. Andere Möglichkeiten sind Golay Sequenzen and Sequenzen mit aperiodischer Phase, womit die Signalerfassung in verrauschtem Umfeld verbessert werden kann. Mindestens zwei Addierer 3a und 3b für das Signal im Ausgangspfad 19 werden verwendet, bei welchen das Ausgangssignal die Summe des Eingangssignals der Quelle 1 und des Ultraschallgenerators 2 ist. Ein digital-zu-analog Wandler (DAC) 4 hat mindestens zwei digitale Signaleingänge verbunden mit den Addierern 3a und 3b, sowie zwei analoge Ausgänge. Die Verbindung 5, so zum Beispiel ein Kabel oder eine drahtlose Verbindung, wird verwendet um die Signale vom digitalen System 13 zum Kopfhörer 7 zu übertragen. Ein menschlicher Kopf 6 trägt die standard, handelsüblichen Kopfhörer 7. Der analog-zu-digital Wandler (ADC) 10 wandelt mindestens ein analoges Signal, welches vom Schallwandler 8 empfangen wurde, in mindestens ein digitales Signal um. In diesem empfangenen Signal sind natürlich beide Ultraschallsignale vom Schallwandler 7a und 7b enthalten. Das Signal am Ausgang des Wandlers 10 hat die Form wie sie in Fig. 2 ersichtlich ist. In Fig. 2 sind Signale über einer horizontalen Achse, längs der Werte für Frequenzen aufgetragen sein können und neben einer vertikalen Achse, längs der Werte für die Amplitude eines Signales aufgetragen sein können, dargestellt. Gemäss Fig. 2 liegt ein unmodifiziertes Audiosignal 23 im Frequenzband unterhalb von ca 20 kHz. Zwei getrennte Frequenzbänder 24 und 25 sind oberhalb von 20 kHz ersichtlich, von welchen ein Frequenzband 24 dem rechten Schallwandler 7a und das andere Frequenzband 25 dem linken Schalwandler 7b zugeordnet werden kann. Der Filter 11, angeschlossen an den Wandler 10, verarbeitet das empfangene Signal und filtert mittels eines Hochpassfilters das Frequenzband 23 unterhalb 20 kHz aus der Signalform in Fig. 2 heraus. Das verbleibende Signal besteht nun lediglich aus möglicherweise schwachen Frequenzbändern 24 und 25 vom rechten Schallwandler 7a und vom linken Schallwandler 7b des Kopfhörers 7. Ein zweites Filter in besagtem Filter 11 separiert die beiden enthaltenen Ultraschallsignale in zwei individuelle, rekonstruierte Ultraschallsignale, wovon ein rekonstruiertes Signal das Ultraschallsignal 24 vom rechten Schallwandler 7a und das andere rekonstruierte Signal das Ultraschallsignal 25 vom linken Schallwandler 7b des Kopfhörers 7 enthält. Im Fall wo die Ultraschallsignale in benachbarten Frequenzbändern liegen, ist das besagte zweite Filter ein Bandpassfilter und er wird für jedes Frequenzband angewendet. Mittels angemessener Kreuzkorrelation mit den bekannten Eingangssignalen kann der Signal-Rauschabstand verbessert werden. Solche Filtertechniken mittels Kreuzkorrelation sind bekannte Techniken in ihrer Art und werden daher hier nicht näher erläutert.

Im Fall wo die zwei Ultraschallsignale temporäre Sequenzen sind mit einer Sequenz für den rechten Schallwandler 7a und einer anderen Sequenz für den linken Schalwandler 7b des Kopfhörers 7, ist das besagte zweite Filter ein Dekoder der besagten Sequenzen.

Gemäss obiger Erläuterungen rekonstruiert und separiert das Filter 11 für jeden Empfänger 8 je ein Ultraschallsignal für den rechten und linken Schallwandler 7a und 7b. Anschliessend werden besagte Signale dem Informationsgenerator 12 weitergegeben.

Da solche Vorrichtungen meistens in geschlossenen Räumen benutzt werden, ist damit zu rechnen, dass im Empfänger 8 mehrere Signale eintreffen, die von einem bestimmten Schallwandler 7a oder 7b als Ultraschallsignal ausgesendet wurden. Durch Reflexion an einer Wand oder einem anderen Gegenstand kann ein erstes Signal auf direktem Weg und ein zweites Signal auf indirektem Weg nach erfolgter Reflexion vom selben Signalwandler 7a, 7b beim Empfänger 8 eintreffen. Zudem ist mit einer starken Richtcharakteristik der Schallwandler 7a, 7b im Kopfhörer zu rechnen, die dazu führen kann, dass das stärkste Signal, das am Empfänger 8 eintrifft, das reflektierte Signal ist. Das Filter 11 ist deshalb so ausgebildet und angeordnet, dass es von mehreren möglichen Signalen dasjenige aussondert und weiterberarbeitet, das zuerst eintrifft und nicht jenes das die grösste Signalamplitude aufweist.

Der Informationsgenerator 12 kann das original Ultraschallsignal vom Ultraschallgenerator 2 über eine Verbindung 18 ebenfalls empfangen und zwar zusammen mit dem rekonstruierten Ultraschallsignal, das vom Filter 11 über die Verbindung 17 eintrifft. Er vergleicht die beiden Ultraschallsignale mittels einer digitalen Kreuzkorrelation. Zwei Verzögerungen, je eine für das rechte und eine für das linke Ultraschallsignal entstehen dabei für jeden Empfänger oder Mikrophon 8 abhängig von der Distanz der Schallwandler 7a und 7b zum dritten Schallwandler oder Empfänger 8. Wenn ein Empfänger oder Mikrophon 8 verwendet wird, kann die Rotation oder die Orientierung des Kopfes 6 durch die Distanzunterschiede zum Empfänger 8 ermittelt werden. Dies wird mittels Fig. 3 erklärt: Der Unterschied der beiden erwähnten Verzögerungen liefert die Information über die Unterschiede von Distanzen 37 und 38 des rechten Schallwandlers 7a zum Mikrophon 8 und des linken Schallwandlers 7b zum Mikrophon 8. Die Rotation oder Winkellage des Kopfes 6, ausgedrückt im Winkel α, 39, kann mittels Triangulation in an sich bekannter und deshalb hier nicht näher erläuterter Art und Weise berechnet werden, wenn man die Breite des Kopfes oder die durchschnittliche Breite eines menschlichen Kopfes kennt, was ebenfalls als bekannt vorausgesetzt wird. Eine genaue Kalibrierung der individuellen Kopfbreite ist einfach möglich mittels persönlicher Messungen. Der Durchschnitt der beiden Distanzen 37 und 38 gibt die Information über die absolute Distanz vom Mittelpunkt des Kopfes 6 zum Empfänger 8.

Im Fall von zwei Empfängern 8a und 8b, dargestellt in Fig. 4, kann die Rotation und eine zweidimensionale, exakte Positionsangabe des Kopfes 6 bezüglich der Empfänger 8a und 8b berechnet werden. Wie oben kann die Positionsangabe mittels Triangulation ermittelt werden mit dem zusätzlichen Wissen der Distanzen 41 und 42 zum zweiten Empfänger 8b und der Distanz 40 zwischen den zwei Empfängern. In diesem wie auch im obengenannten Falle liegen die beteiligten Schallwandler in einer planaren Ebene, welche hier mit der Zeichnungsebene oder einer parallelen Ebene dazu übereinstimmt.

Im Fall von drei und mehr Empfängern kann die Rotation und die exakte Position auch im dreidimensionalen Raum berechnet werden. Wiederum wird Triangulation angewendet mit dem zusätzlichen Wissen aller Distanzen zu allen Empfängern sowie allen Distanzen zwischen allen Empfängern.

Nach der eben beschriebenen Berechnung der gegenseitigen Lage der Schallwandler im Informationsgenerator 12 ist die Information über Rotation und Position des Kopfes 6 in digitaler Form als Signal 14 (Fig. 1) an einem Ausgang verfügbar. Es kann verwendet werden in einer Applikation, welche auf dem digitalen System läuft. In den meisten Fällen wird der audio-visuelle Inhalt, der dem Anwender mittels Lautsprechern, Kopfhörern, etc. angeboten wird, abhängig von der Rotation und Position des Anwenders verändert.

Eine zweite Anwendung der Erfindung ist in Fig. 5 gezeigt. Gemäss Fig. 5 kann das gleiche digitale System 13, welches Tonsignale verarbeiten kann, wie zuvor in Fig. 1 beschrieben, verwendet werden, um einen Hörer in einem Raum mit zwei oder mehr Lautsprechern 51a und 51b verfolgen zu können. In diesem Fall ersetzen die beiden Lautsprecher 51a und 51b die Schallwandler 7a und 7b des Kopfhörers, der aus Fig. 1 bekannt ist. Wie bereits im letzten Abschnitt beschrieben werden mindestens zwei Ultraschallsignale vom Ultraschallgenerator 2 erzeugt und zum nicht modifizierten Audiosignal der Quelle 1 in den Addierern 3a und 3b dazuaddiert. Der digital-zu-analog Wandler (DAC) 4 konvertiert die digitalen Signale in analoge Signale. Eine Verbindung 5, entweder Kabel basiert oder drahtlos, wird verwendet, um die analogen Signale zu den zwei oder mehr Lautsprechern 51a und 51b zu geben. Die gleichen Empfänger 8 wie im letzten Abschnitt können verwendet werden, um die Tonsignale und Ultraschallsignale zu detektieren. Eine Verbindung 9, wiederum Kabel basiert oder drahtlos bringt die empfangenen Signale zum analog-zu-digital Wandler (ADC) 10. Der Filter 11 filtert das Tonsignal heraus und extrahiert die Ultraschallsignale. In diesem Fall ist die Position der Lautsprecher bekannt und ist im Informationsgenerator 12 gespeichert, nachdem diese Position gemessen wurde und mittels einer Tastatur eingegeben wurde. Der Informationsgenerator 12 berechnet aus den besagten Ultraschallsignalen die Position des Empfängers 8, welche in diesem Fall unbekannt ist. Dies wird wiederum erreicht über Triangulation mit den gegebenen Positionen der Lautsprecher 51a und 51b sowie der gegebenen Distanz zwischen den Lautsprechern 51a und 51b.

Während der Tonwiedergabe kann der Hörer den Empfänger 8 tragen oder festhalten in irgend einer geeigneten Art und kann sich im Raum innerhalb der Lautsprechern frei bewegen. Der Hörer kann die Ultraschallsignale nicht hören, welche von den Lautsprechern abgestrahlt werden. Trotzdem kann der Empfänger diese detektieren. Folglich kann der Informationsgenerator den Hörer laufend verfolgen und die aktuelle Position ermitteln. Umgekehrt kann natürlich auch die Position der Lautsprecher aus der bekannten Position der Hörer berechnet werden.

Wie in Fig. 6 gezeigt, kann der Hörer auch zwei Empfänger 8a und 8b tragen. In diesem Fall kann nicht nur die Position des Hörers im Raum sondern auch die Rotation oder Orientierung im Raum bezüglich der Position der Lautsprecher berechnet werden. Zu diesem Zweck haben die Empfänger 8a und 8b einen fixen Abstand 65 und sind auf demselben tragbaren Element angebracht. Die folgenden Distanzen werden aus den entsprechenden Verzögerungszeiten berechnet: Die Distanz 61 vom ersten Lautsprecher 51a zum ersten Empfänger 8a, die Distanz 62 vom ersten Lautsprecher 51a zum zweiten Empfänger 8b, die Distanz 63 vom zweiten Lautsprecher 51b zum ersten Empfänger 8a sowie die Distanz 64 vom zweiten Lautsprecher 51b zum zweiten Empfänger 8b. Mittels Triangulation kann die Position beider Empfänger 8a und 8b berechnet werden. In einer weiteren Anwendung kann das nicht-modifzierte Tonsignal der Quelle 1 und das Ultraschallsignal vom Ultraschallgenerator 2 auch als analoges Signal nach dem Wandler 4 addiert werden. In diesem Fall ist ein weiterer Wandler nötig, um die Ultraschallsignale zu analogen Signalen zu wandeln.

## Patentansprüche

1. Verfahren zum Erzeugen von Daten über die gegenseitige Lage von mindestens drei Schallwandlern (7a, 7b, 8), wobei
ein erstes elektrisches Signal für einen ersten Schallwandler (7a) erzeugt wird, der dieses in ein erstes Tonsignal wandelt und
ein zweites elektrisches Signal für einen zweiten Schallwandler (7b) erzeugt wird, der dieses in ein zweites Tonsignal wandelt, **dadurch gekennzeichnet, dass**
ein erstes Ultraschallsignal dem ersten elektrischen Signal zugefügt wird und
ein zweites Ultraschallsignal dem zweiten elektrischen Signal zugefügt wird bevor die Signale im Schallwandler eintreffen,
die ersten und zweiten Signale mit den zugefügten Ultraschallsignalen vom ersten und zweiten Schallwandler abgegeben werden,
ein dritter Schallwandler (8) die ersten und zweiten Signale mit ihren Ultraschallsignalen erfasst und in ein elektrisches Signal zurückwandelt,
die Ultraschallsignale jeweils ausgefiltert und getrennt werden,
aus dem ersten und zweiten herausgefilterten Ultraschallsignal je ein erstes und ein zweites Verzögerungssignal gebildet wird und
ein Positionssignal aus den Verzögerungssignalen abgeleitet wird, das die Lage mindestens des einen Schallwandlers gegenüber den anderen Schallwandlern angibt.

2. Verfahren gemäss Anspruch 1, wobei der erste und der zweite Schallwandler (7a, 7b), in einer fixen Distanz zueinander stehen, **gekennzeichnet dadurch, dass** ein Positionssignal errechnet wird, das die Position des dritten Schallwandlers (8) zu den zwei anderen Schallwandlern angibt und auch die Orientierung der ersten und zweiten Schallwandler mit fixer Distanz bezüglich des dritten Schallwandlers beinhaltet.

3. Verfahren gemäss Anspruch 1, wobei der erste und der zweite Schallwandler für die Tonwiedergabe in einer fixen ersten Distanz zueinander stehen und der dritte und ein vierter Schallwandler für die Tonaufnahme in einer fixen zweiten Distanz zueinander stehen, **gekennzeichnet dadurch, dass** ein Positionssignal errechnet wird, das die Position und Orientierung der ersten und zweiten in einer fixen Distanz zueinander stehenden Schallwandlern in einer planaren Ebene bezüglich den dritten und vierten Schallwandlern angibt.

4. Verfahren gemäss Anspruch 1, wobei eine erste Gruppe mit ersten, zweiten und dritten Schallwandlern für die Tonwiedergabe oder Tonaufnahme in einer fixen ersten Distanz zueinander stehen und eine zweite Gruppe mit vierten und fünften Schallwandlern für die Tonwiedergabe oder Tonaufnahme in einer fixen zweiten Distanz zueinander stehen, **gekennzeichnet dadurch, dass** ein Signal errechnet wird, das die Position der einen Gruppe von Schallwandlern im dreidimensionalen Raum bezüglich der anderen Gruppe von Schallwandlern angibt.

5. Vorrichtung zur Durchführung des Verfahrens nach Anspruch 1, mit einem ersten Schallwandler (7a), einem zweiten Schallwandler (7b) und einem dritten Schallwandler (8), **gekennzeichnet durch**, ein daran angeschlossenes digital arbeitendes System (13) mit einem Ausgangspfad (19) zur Ausgabe von Tonsignalen an den ersten und den zweiten Schallwandler, einen Eingangspfad (20) zur Aufnahme von Tonsignalen vom dritten Schallwandler, eine Tonsignalquelle (1) und einen Ultraschallgenerator (2), die über Addierer (3a, 3b) mit dem Ausgangspfad verbunden sind, und **durch** einen Informationsgenerator (12) für eine Positionsangabe, der mit dem Eingangspfad verbunden ist.

6. Vorrichtung gemäss Anspruch 5, **gekennzeichnet durch** ein Filter (11) im Eingangspfad (20), das an den Informationsgenerator (12) angeschlossen ist.

7. Vorrichtung gemäss Anspruch 5, **gekennzeichnet dadurch, dass** der erste und der zweite Schallwandler (7a, 7b) je Teil eines Kopfhörers (7) sind und dass der dritte Schallwandler ein ortsfestes Mikrophon (8) ist.

8. Vorrichtung gemäss Anspruch 5, **gekennzeichnet dadurch, dass** der erste und der zweite Schallwandler je ein Lautsprecher (51a, 51b) und der dritte Schallwandler ein tragbares Mikrophon (8) ist.

## Claims

1. A method for generating data relating to the relative position of a set of at least three transducers (7a,7b,8), whereby a first electric signal for a first transducer (7a) is being generated, which is transducing it to a first acoustic signal, and a second electric signal for a second transducer (7b) is being generated, which is is transducing it to a second acoustic signal, **characterized in that** a first ultrasonic signal is being added to the first electric signal and a second ultrasonic signal is being added to the second electric signal before such signals enter the transducers, the first and second signals with the added ultrasonic signals are being emitted by the first and second transducer respectively, a third transducer (8) converting the first and second signals with their ultrasonic signals back into an electrical signal, thereby filtering out and separating the ultrasonic signals, producing a first and a second delay signal from the first and second ultrasonic signals, and computing a positioning signal derived from the delays signals which indicates the position of at least one transducer with respect to the other transducers.

2. A method according to claim 1, wherein the first and the second transducer (7a,7b) are in a fixed positional relationship, **characterized in that** a positioning signal is being computed which indicates the position of the third transducer (8) with respect to the two other transducers, comprising the orientation of the first and second transducer having a fixed relative positional relationship with respect to the third transducer.

3. A method according to claim 1, wherein the first and second transducer for the emission of the acoustical signals are separated by a fixed first distance, and the third and a fourth transducer for receiving acoustical signals are separated by a fixed second distance, **characterized in that** a positioning signal is being computed which represents the position and orientation of the first and second transducer having a fixed distance in a plane with respect to the third and fourth transducers.

4. A method according to claim 1, whereby a first group with first, second and third transducers for the emission or recording of the acoustical signals standing in a fix first distance to each other, and a second group with fourth and fifth transducers for the emission or recording of the acoustical signals standing in a fix second distance to each other, **characterized in that** a signal is being computed which indicates the position of the first group of transducers in the three-dimensional space with respect to the other group of transducers.

5. Device for performing the method according to claim 1, comprising: a first transducer (7a), a second transducer (7b), and a third transducer (8), **characterized in that** there is a digital system (13) connected to said transducers which has an output audio path (19) for feeding audio signals to the first and the second transducer, an input audio path (20) for receiving audio signals from the third transducer, a source (1) of audio signals and an ultrasonic signal generator (2), connected with adders (3a,3b) to the output audio path, and an information generator (12) for the indication of a position, which is connected to the input audio path.

6. Device according to claim 5, **characterized in that** there is a filter (11) in the input path (20) said filter being connected to the information generator (12).

7. Device according to claim 5, **characterized in that** the first and second transducer (7a,7b) are each part of a headphone (7) and that the third transducer is a stationary microphone (8).

8. Device according to claim 5, **characterized in that** the first and second transducer each is a loudspeaker (51a,51b) and the third transducer is a portable microphone (8).

## Revendications

1. Procédé pour produire des données sur la position mutuelle d'au moins trois transducteurs sonores (7a, 7b, 8) où un premier signal électrique est produit pour un premier transducteur sonore (7a), qui transforme ledit signal en un premier signal sonore et un deuxième signal électrique est produit pour un deuxième transducteur sonore (7b), qui transforme ledit signal en un deuxième signal sonore, ***caractérisé en ce* qu'**un premier signal ultrasonore est ajouté au premier signal électrique et un deuxième signa! ultrasonore est ajouté au deuxième signal électrique avant que les signaux arrivent dans le transducteur sonore, les premiers et deuxièmes signaux sont émis avec les signaux ultrasonores ajoutés par le premier et deuxième transducteur sonore, un troisième transducteur sonore (8) détecte les premiers et deuxièmes signaux avec leurs signaux ultrasonores et sont retransformés en un signal électrique, les signaux ultrasonores sont filtrés et séparés chaque fois, un premier et un deuxième signal de retard est formé chaque fois à partir du premier et du deuxième signal ultrasonore filtré et un signal de position est déduit des signaux de retard et lequel signal de position indique la position du au moins transducteur sonore par rapport aux autres transducteurs sonores.

2. Procédé selon la revendication 1, où le premier et le deuxième transducteur sonore (7a, 7b) occupent une distance fixe l'un par rapport à l'autre, ***caractérisé en ce* qu'**un signal de position est calculé, lequel signal indique la position du troisième transducteur sonore (8) par rapport aux deux autres transducteurs sonores et comporte également l'orientation du premier et du deuxième transducteur sonore avec une distance fixe par rapport au troisième transducteur sonore.

3. Procédé selon la revendication 1, où le premier et le deuxième transducteur sonore occupent une première distance fixe l'une par rapport à l'autre pour la reproduction sonore et le troisième et un quatrième transducteur sonore occupent une deuxième distance fixe l'une par rapport à l'autre pour la reproduction sonore, **caractérisé en ce qu'**un signal de position est calculé , lequel signal indique la position et l'orientation des premiers et deuxièmes transducteurs sonores occupant une distance fixe l'un par rapport à l'autre dans un plan planaire par rapport aux troisième et quatrième transducteurs sonores.

4. Procédé selon la revendication 1, où un premier groupe avec des premiers, deuxièmes et troisièmes transducteurs sonores pour le production sonore et enregistrement sonore occupe une première distance fixe et un deuxième groupe avec des quatrièmes et cinquièmes transducteurs sonores pour le production sonore et enregistrement sonore occupe une deuxième distance fixe, **caractérisé en ce qu'**un signal est calculé qui indique la position d'un groupe de transducteurs sonores dans l'espace tridimensionnel par rapport à l'autre groupe de transducteurs sonores.

5. Dispositif pour effectuer le procédé selon la revendication 1, avec un premier transducteur sonore (7a), un deuxième transducteur sonore (7b) et un troisième transducteur sonore (8) ***caractérisé* par** un système (13) fonctionnant de façon numérique connecté audit dispositif avec un trajet de sortie (19) pour sortir les signaux sonores vers le premier et deuxième transducteur sonore , un trajet d'entrée (20) pour recevoir les signaux sonores à partir du troisième transducteur sonore, une source de signaux sonores (1) et un générateur d'ultrasons (2), qui sont liés via un additionneur (3a, 3b) au trajet de sortie , et par un générateur d'informations (12) pour une indication de position qui est lié avec le trajet d'entrée.

6. Dispositif selon la revendication 5, ***caractérisé* par** un filtre (11), dans le trajet d'entrée (20), qui est connecté au générateur d'informations (12).

7. Dispositif selon la revendication 5, ***caractérisé en ce que*** le premier et le deuxième transducteur sonores (7a, 7b) font partie chacun d'un casque (7) et **en ce que** le troisième transducteur sonore est un microphone (8) fixe.

8. Dispositif selon la revendication 5, ***caractérisé en ce que*** le premier et le deuxième transducteur sonores sont à chaque fois un haut-parleur (51a, 51b) et que le troisième transducteur sonore est un microphone portable (8).
